# EUROPÄISCHE PATENTSCHRIFT

(11) **EP 0 119 287 B1**
(45) Veröffentlichungstag und Bekanntmachung des Hinweises auf die Patenterteilung: **07.01.1988**
(21) Anmeldenummer: 83102747.9
(22) Anmeldetag: 19.03.1983
(51) Int. Cl.: D02G 3/40

(54) **Temperaturbeständiger Nähfaden und Verfahren zu seiner Herstellung**
Heat resistant sewing thread and method for its production
Fil à coudre résistant à la chaleur et procédé pour sa production

(43) Veröffentlichungstag der Anmeldung: 26.09.1984
(73) Patentinhaber: ACKERMANN-GÖGGINGEN AG, D-8900 Augsburg 22 (DE)
(72) Erfinder: Thoma, Georg, D-8901 Leitershofen (DE)
(74) Vertreter: Patentanwälte Leinweber & Zimmermann

(56) Entgegenhaltungen:
- DE-A- 1 510 882
- FR-A- 1 104 533
- GB-A- 568 675
- GB-A- 950 339
- GB-A- 2 020 335

## Beschreibung

Die Erfindung bezieht sich auf einen temperaturbeständigen Nähfaden aus einem Fadenverband mit zwei oder mehreren Einzelfäden oder Garnen.

Bei einem bekannten Nähfaden dieser Art (GB-A-950 339) sind die einzelnen Fadenkomponenten in herkömmlicher Weise nach einem Verfahren zusammengedreht, das unter der Bezeichnung «Zwirnen» bekannt ist. Neben dem Zusammendrehen bzw. Zwirnen der einzelnen Fadenkomponenten, das in erster Linie der gegenseitigen Verbindung dieser Komponenten im Fadenverband dient, ist eine zusätzliche Klebverbindung der Bestandteile des Fadenverbandes durch eine hitzehärtbare Harzbeschichtung vorgesehen.

Ferner ist es bekannt (GB-A-2 020 335), einen durch Verdrehen der Fadenbestandteile gebildeten Faden anschliessend in duroplastisches Kunstharz einzubetten und aus diesem Faden ein Sieb zu fertigen. Durch Erwärmen soll eine Fadenaushärtung erzielt werden, die den Faden insbesondere für Papiermaschinensiebe geeignet erscheinen lässt.

Der Erfindung liegt die Aufgabe zugrunde, einen Nähfaden der eingangs genannten Art zu schaffen, der wesentlich einfacher aufgebaut ist und dennoch den hohen Beanspruchungen beim maschinellen Nähvorgang Rechnung trägt.

Der Nähfaden nach der Erfindung, bei dem diese Aufgabe gelöst ist, zeichnet sich im wesentlichen dadurch aus, dass im weitgehend drehungslosen Fadenverband Komponenten enthalten sind, die durch nur einmal mögliche thermische Verflüssigung bei gegebenenfalls gleichzeitiger mechanischer Verpressung eine bleibende Haftverbindung des Fadenverbands bewirken.

An dieser Stelle ist zu erwähnen, dass es bereits bekannt ist (FR-A-1 104 533), nach dem Kardieren aufeinanderfolgend zwei verschiedene Operationen durchzuführen, um zum Faden als Endprodukt zu gelangen: Zunächst wird das schleierfeine Faservlies am Ausgang der Karde in eine Vielzahl von Vliesteilen aufgeteilt, um diese anschliessend jeweils einer Reibbehandlung zu unterziehen, die zu einer gewissen Vereinigung der Fasern zu dem noch eine Unbeständigkeit aufweisenden «weichen Faden» führt. Daran schliesstsich in einem zweiten Schritt das Verdrehen dieses weichen Fadens auf einer Spinnmaschine, z.B. Wagenspinner oder einer Kontinue-Spinnmaschine etc. an. Dieser Faden soll bereits unmittelbar nach der Aufteilung am Ausgang der Karde eine ausreichende Festigkeit besitzen, um sogleich zu Webzwecken verwendbar zu sein. Zu diesem Zweck wird am Kardenausgang auf den Vliesschleier ein thermoplastisches Pulver, z.B. PVC-Pulver aufgebracht und sodann ggf. unter Druckeinwirkung eine Erwärmung auf die Erweichungstemperatur vorgenommen und somit eine Faserverklebung erzielt.

Der erfindungsgemässe Nähfaden ist demgegenüber auch bei hohen Temperaturen sehr stabil, und zwar weist er überraschenderweise ausreichende Festigkeit für Nähzwecke auf, obwohl die einzelnen Fadenkomponenten praktisch drehungslos zusammengefügt sind. Die Haftverbindung reicht vielmehr aus, die beim Nähen mit Nähmaschinen auftretende hohe Fadenbeanspruchung aufgrund der häufigen Wechselvorgänge insbesondere bei schneller Stichfolge der Nadel in das Nähgut auszuhalten, obwohl eine so starke Erhitzung eintreten kann, dass Temperaturen bis zu 400°C und darüber auftreten.

Die Erfindung richtet sich weiterhin auf ein Verfahren zur Herstellung eines Nähfadens, das dadurch gekennzeichnet ist, dass zunächst aus Einzelfäden bzw. Garnen und aus einem oder mehreren Fäden aus thermisch nur einmal verflüssigbaren Komponenten ein weitgehend drehungsloser Fadenverband gebildet und anschliessend eine thermische Behandlung dieses Fadenverbands vorgenommen wird. Dieses Verfahren hat sich als besonders einfach und zweckmässig im Hinblick auf die gleichmässige Verteilung der thermisch nur einmal verflüssigbaren Komponenten im Fadenverband erwiesen.

Stattdessen kann jedoch ein Nähfaden nach der Erfindung auch in der Weise hergestellt werden, dass zunächst aus Einzelfäden bzw. Garnen ein weitgehend drehungsloser Fadenverband gebildet wird und dass diesem anschliessend die thermisch nur einmal verflüssigbaren Komponenten in Form von Pulver oder in flüssiger From beigegeben werden, bevor dessen thermische Behandlung erfolgt. Auf diese Weise wäre es entbehrlich, zunächst aus thermisch nur einmal verflüssigbaren Komponenten einen Faden zu bilden, der in den Fadenverband eingelagert werden müsste, bevor dessen thermische Behandlung erfolgt.

Vorteilhafterweise wird bei den genannten Herstellungsverfahren während der thermischen Behandlung des Fadenverbands letzterer gleichzeitig einer Verpressung seiner Einzelfäden oder Garne unterworfen.

Als sehr günstig hat es sich erwiesen, wenn die in flüssiger Form befindlichen, thermisch nur einmal verflüssigbaren Komponenten durch Tauchen oder Besprühen des Fadenverbands zugeführt werden.

Das Verfahren nach der Erfindung ist in weiterer vorteilhafter Ausgestaltung gekennzeichnet durch Verwendung von Zweikomponenten-Harzen in Form von Epoxy- oder Polyester-Harzen als thermisch nur einmal verflüssigbare Komponenten.

Als besonders günstig hat es sich erwiesen, wenn dem Fadenverband zur Erzielung einer rauhen Fadenoberfläche Stapelfaserkomponenten beigegeben werden.

Die erwähnte thermische Klebverbindung kann dadurch erfolgen, dass der thermisch verklebbare bzw. verschweissbare Fadenanteil im noch offenen Fadenverband zur Herbeiführung der Klebverbindung erwärmt wird, ggf. bei gleichzeitiger mechanischer Pressung. Letztere erfolgt jedoch erst, wenn der schmelzbare Fadenanteil flüssig oder zumindest angeteigt ist und sich mit dem oder den anderen Fadenteilen fest verbinden kann, um so einen zusammen verklebten Gesamtfaden zu bilden.

Solche weitgehend drehungslos aufgebauten und dennoch einen festen Verbund ihrer Bestandteile aufweisenden Nähgarne können in den verschiedensten Anwendungsbereichen verarbeitet werden. Sie sind insbesondere der hohen Fadenbeanspruchung, wie sie zwangsläufig beim Nähvorgang auftritt, soweit dieser mit den dafür heute bekannten Nähmaschinen durchgeführt wird, durchaus gewachsen, obwohl der Faden durch die im Verlauf der Nahtbildung häufigen Wechselvorgänge in der Festigkeit stark beansprucht wird. Durch die schnelle Stichfolge der Nadel in das Nähgut erfolgt nämlich eine so starke Erhitzung, dass Temperaturen bis zu 400 °C und mehr entstehen. Für solche erhöhten Kraft-, Dehnungs- und insbesondere Temperaturbeanspruchungen sind Fäden, wie sie eingangs erwähnt sind, nicht oder nicht optimal geeignet bzw. mit dem Nachteil besonders hoher Herstellungskosten verbunden.

Der Nähfaden ist jedoch nicht nur den Beanspruchungen des Einsatzes beim Nähen mit Nähmaschinen gewachsen, sondern auch denen beim Färben unter hohen Temperaturen, ohne dass die Gefahr einer Auflösung besteht.

Für die Schaffung eines derartigen ganz oder weitgehend drehungslosen Fadens können alle an sich bekannten Faser- und Fadenmaterialien sowie deren Mischungen verwendet werden, wenn zur einmaligen Klebverbindung ein entsprechendes, nur einmal schmelzbares Fadenmaterial hinzugenommen wird. Die Faden- bzw. Faserverbindung im zusammengefassten Fadenverband kann durch die Zuführung eines nur einmal thermisch anteig- bzw. verflüssigbaren Stoffes, z.B. in Pulver- oder flüssiger Form erfolgen. Hierzu können alle an sich bekannten Techniken, z.B. Tauchen, Düsenbesprühung usw. angewandt werden. Er kann jedoch auch in Fadenform dem Fadenverband beigegeben werden. Als Material können z. B. Epoxy- oder Polyester-Harze, also sogenannte Zweikomponentenharze eingesetzt werden, die nach einer einmaligen thermischen Behandlung aushärten. Solche Harze sind z. B. mit der Artikelbezeichnung DD-Harze bekannt geworden. Es können jedoch auch Desmofen- oder Desmodur-Harze sein. Je nach Wahl der übrigen Fadenanteile können es z. B. auch Polypropylen- oder Polyamid- oder Polyäthylen-Fäden oder -pulver sein, die zur einmaligen thermischen Verbindung verwendet werden.

Die Erfindung ist nicht an die Verwendung der vorstehend beispielsweise aufgeführten Stoffe bzw. chemischen Materialien gebunden. Wesentlich ist nur, dass eine nachfolgende Auflösung durch erneute Temperatureinwirkung ausgeschlossen bleibt.

## Patentansprüche

1. Temperaturbeständiger Nähfaden aus einem Fadenverband mit zwei oder mehreren Einzelfäden oder Garnen, dadurch gekennzeichnet, dass im weitgehend drehungslosen Fadenverband Komponenten enthalten sind, die durch nur einmal mögliche thermische Verflüssigung bei gegebenenfalls gleichzeitiger mechanischer Verpressung eine bleibende Haftverbindung des Fadenverbands bewirken.

2. Verfahren zur Herstellung eines Nähfadens nach Anspruch 1, dadurch gekennzeichnet, dass zunächst aus Einzelfäden bzw. Garnen und aus einem oder mehreren Fäden aus thermisch nur einmal verflüssigbaren Komponenten ein weitgehend drehungsloser Fadenverband gebildet und anschliessend eine thermische Behandlung dieses Fadenverbands vorgenommen wird.

3. Verfahren zur Herstellung eines Nähfadens nach Anspruch 1, dadurch gekennzeichnet, dass zunächst aus Einzelfäden bzw. Garnen ein weitgehend drehungsloser Fadenverband gebildet wird und dass diesem anschliessend die thermisch nur einmal verflüssigbaren Komponenten in Form von Pulver oder in flüssiger Form beigegeben werden, bevor dessen thermische Behandlung erfolgt.

4. Verfahren nach Anspruch 2 oder 3, dadurch gekennzeichnet, dass der Fadenverband bei Durchführung der thermischen Behandlung gleichzeitig einer Verpressung seiner Einzelfäden oder Garne unterworfen wird.

5. Verfahren nach Anspruch 3, dadurch gekennzeichnet, dass die in flüssiger Form befindlichen, thermisch nur einmal verflüssigbaren Komponenten durch Tauchen oder Besprühen des Fadenverbands zugeführt werden.

6. Verfahren nach einem der vorstehenden Ansprüche 2 bis 5, gekennzeichnet durch Verwendung von Zweikomponenten-Harzen in Form von Epoxy- oder Polyester-Harzen als thermisch nur einmal verflüssigbare Komponenten.

7. Verfahren nach einem der vorstehenden Ansprüche 2 bis 6, dadurch gekennzeichnet, dass dem Fadenverband zur Erzielung einer rauhen Fadenoberfläche Stapelfaserkomponenten beigegeben werden.

## Claims

1. Heat-resistant sewing thread consisting of a thread association with two or more individual threads or yarns, characterised in that the largely twist-free thread association contains components which, as a result of liquefaction by heat which is possible only once, effect permanent adhesive bonding of the thread association, if appropriate with simultaneous mechanical compression.

2. Process for the production of a sewing thread according to claim 1, characterised in that a largely twist-free association is initially formed from individual threads or yarns and from one or more threads of components which can be liquefied by heat only once, and this thread association is then subjected to heat treatment.

3. Process for the production of a sewing thread according to claim 1, characterised in that a largely twist-free thread association is initially formed from individual threads or yarns, and in that the components which can be liquefied by heat only once are added in the form of a powder or in liquid form, before heat treatment of the association is carried out.

4. Process according to claim 2 or 3, characterised in that the thread association is subjected to compression of its individual threads or yarns at the same time as the heat treatment is carried out.

5. Process according to claim 3, characterised in that the components which can be liquefied by heat only once and are in liquid form are added by immersing or spraying the thread association.

6. Process according to one of the preceding claims 2 to 5, characterised by the use of two- component resins in the form of epoxy or polyester resins as components which can be liquefied by heat only once.

7. Process according to one of the preceding claims 2 to 6, characterised in that staple fibre component are added to the thread association in order to achieve a rough thread surface.

## Revendications

1. Fil à coudre résistant à la chaleur constitué par un assemblage de deux ou plusieurs fils individuels ou filés, caractérisé par le fait que l'assemblage de fils quasiment sans torsion contient des éléments qui, par fluidification thermique qu'une seule fois possible et avec éventuellement pression mécanique simultanée, engendrent une liaison permanente par adhérence de l'assemblage de fils.

2. Procédé de fabrication d'un fil à coudre selon la revendication 1, caractérisé par le fait qu'à partir de fils individuels ou de filés et à partir d'un ou de plusieurs fils constitués d'éléments thermiquement fluidifiables qu'une seule fois, on forme tout d'abord un assemblage de fils quasiment sans torsion et qu'on procède ensuite à un traitement thermique de cet assemblage.

3. Procédé de fabrication d'un fil à coudre selon la revendication 1, caractérisé par le fait qu'à partir de fils individuels ou de filés, on forme tout d'abord un assemblage de fils quasiment sans torsion et qu'on lui ajoute ensuite les éléments thermiquementfluidifiables qu'une seule fois sous forme pulvérulente ou liquide avant d'effectuer son traitement thermique.

4. Procédé selon la revendication 2 ou 3, caractérisé par le fait que lors de l'exécution du traitement thermique, on soumet simultanément l'assemblage de fils à une pression de ses fils individuels ou filés.

5. Procédé selon la revendication 3, caractérisé par le fait qu'on ajoute les éléments se trouvant à l'état liquide etthermiquementfluidifiables qu'une seule fois par immersion ou aspersion de l'assemblage de fils.

6. Procédé selon l'une des revendications précédentes 2 à 5, caractérisé par l'emploi de résines à deux composants sous forme de résines époxydes ou polyesters en tant qu'éléments thermiquement fluidifiables qu'une seule fois.

7. Procédé selon l'une des revendications précédentes 2 à 6, caractérisé par le fait qu'on ajoute à l'assemblage de fils des éléments de fibres coupées pour obtenir une surface de fils rugueuse.
